# EUROPÄISCHE PATENTSCHRIFT

(11) **EP 0 061 606 B1**
(45) Veröffentlichungstag und Bekanntmachung des Hinweises auf die Patenterteilung: **08.04.1987**
(21) Anmeldenummer: 82101786.0
(22) Anmeldetag: 06.03.1982
(51) Int. Cl.: B41F 13/00

(54) **Hauptantrieb für Rotations-Offsetdruckmaschinen**
Main drive for rotary offset printing machines
Entraînement principal pour machines rotatives d'impression offset

(30) Priorität: 31.03.1981 DE 8109472 U
(43) Veröffentlichungstag der Anmeldung: 06.10.1982
(73) Patentinhaber: Heidelberger Druckmaschinen Aktiengesellschaft, D-69019 Heidelberg (DE)
(72) Erfinder: Jeschke, Willi, D-6900 Heidelberg (DE)
(74) Vertreter: Stoltenberg, Heinz-Herbert Baldo

## Beschreibung

Die Erfindung bezieht sich auf einen Hauptantrieb für Rollenrotations-Offsetdruckmaschinen mit Reihenanordnung der Gummi-Gummidruckwerke, die jeweils zwei zusammenwirkende Offsetzylinder aufweisen, die über je ein Stirnrad miteinander und dem Stirnrad des zugehörigen Plattenzylinders im Eingriff stehen, bei dem jedes Druckwerk als Antrieb zwei miteinander und jeweils mit den Hauptstirnrädern des benachbarten Druckwerkes kämmen, über Lagerzapfen am Seitengestell gelagerte Hauptstirnräder sehr hoher Fertigungsgenauigkeit aufweist, die in einer anderen Radflucht liegen als die Stirnräder der Platten- und Offsetzylinder.

Ein bekannter Antrieb dieser Art (DE-OS 26 37 795) verwendet pro Druckwerk bereits zwei Hauptstirnräder, die in direktem Eingriff stehen. Jedes dieser Stirnräder kämmt mit je einem Antriebsstirnrad der beiden Plattenzylinder, wobei die Antriebsstirnräder der beiden Platten-Offsetzylinderpaare ebenfalls in Eingriff stehen können. Dieser bekannte Hauptantrieb, bei dem infolge dessen die Durchmesser der Hauptstirnräder festliegen, ermöglicht bereits einen optimal drehfehlerfreien spiel- und verschleißarmen Antrieb der Gummi-Gummidruckwerke, ist aber durch den doppelten Antrieb jedes Druckwerkes aufwendig und ermöglicht ohne besondere Justierung einen definierten Kraftfluß nur dann, wenn die Antriebsräder der beiden Gummizylinder nicht miteinander kämmen.

Aufgabe der Erfindung ist es, einen solchen optimal drehfehlerfreien spiel- und verschleißarmen Hauptantrieb zu schaffen, bei dem die Hauptstirnräder mit beliebigem Durchmesser ausgebildet werden können, dessen technischer Aufbau vereinfacht ist und bei dem der definierte Kraftfluß in dem Antriebsrädern erhalten bleibt.

Die Aufgabe wird dadurch gelöst, daß zur Einleitung der gesamten Antriebskraft in das jeweilige Druckwerk nur einem von den beiden Plattenzylindern eines jeden Druckwerkes ein Antriebsstirnrad zugeordnet ist, das mit einem der beiden Hauptstirnräder im Eingriff steht. Durch den erfindungsgemäßen Antrieb des Gummi-Gummidruckwerkes über nur ein Antriebsstirnrad wird ein vereinfachter Aufbau des Hauptantriebes erreicht. Auch läßt sich der Durchmesser der Hauptstirnräder frei festlegen, so daß der Abstand der Druckwerke an die Erfordernisse angepaßt werden kann. Der Antrieb wird ohne Verspannung der beteiligten Stirnräder durchgeführt und trotzdem wird immer ein definierter Kraftfluß innerhalb des Antriebes erreicht. Auch ist mit der beanspruchten Lösung die Schrägstellung der beiden Plattenzylinder pro Druckwerk erleichtert. Durch Wegfall der Verspannung können höhere Leistungen bei gleicher Dimensionierung der Antriebsräder übertragen werden

Das Merkmal des Anspruchs 2 kennzeichnet eine weitere Vereinfachung des Stirnradantriebes, wobei sich besonders vorteilhaft erweist, daß zum Entkuppeln der Druckwerke nur eine Kupplung erforderlich ist gegenüber zwei Kupplungen mit gegenseitiger elektrischer Verriegelung bei einem Antrieb über 2 Plattenzylinder-Antriebsräder.

Ein Ausführungsbeispiel der Erfindung ist in den Zeichnungen schematisch dargestellt. Es zeigt:
Fig. 1 eine Seitenansicht eines Druckwerkes,
Fig. 2 einen Teilquerschnitt durch den Antrieb.

Das Ausführungsbeispiel gemäß Fig. 1 zeigt eine Rollenrotations-Offsetdruckmaschine, die aus den Druckwerken 1, 2 und 3 besteht. Durch diese wird etwa horizontal die Papierbahn 4 in Pfeilrichtung hindurchgeführt. Die Papierbahn 4 erhalten die Druckwerke von einem nicht dargestellten Rollenträger. Nach dem Bedrucken kann sie über ein Trockenaggregat. z.B. in einem Falzapparat, weiterverarbeitet werden. Bei der gezeigten Maschine handelt es sich um eine sogenannte Gummi-Gummimaschine, bei der jeweils die Papierbahn zwischen den Offsetzylindern 5, 6 hindurchgeführt und bedruckt wird.

Jeder der beiden Offsetzylinder 5, 6 arbeitet mit einem Plattenzylinder 7, 8 zusammen. Dem oberen Plattenzylinder 7 ist im gezeigten Beispiel ein Antriebsstirnrad 9 zugeordnet, das mit dem Hauptstirnrad 10 des Hauptantriebes in Eingriff steht. In gleicher Weise könnte der Antrieb auch über den Plattenzylinder 8 erfolgen.

Wie aus Fig. 1 ersichtlich, sind je Druckwerk zwei in Eingriff stehende Hauptstirnräder 10, 11 vorgesehen, die mit den Hauptstirnrädern des jeweils benachbarten Druckwerkes kämmen. Im gezeigten Ausführungsbeispiel steht somit das Hauptstirnrad 11 des Druckwerkes 1 mit dem Hauptstirnrad 10 von Druckwerk 2 in Eingriff, das wiederum mit dem Hauptstirnrad 11 kämmt. Die gleichen Eingriffsverhältnisse bestehen auch zwischen den Druckwerken 2 und 3, wobei ebenfalls das Hauptstirnrad 11 von Druckwerk 2 mit dem Hauptstirnrad 10 von Druckwerk 3 kämmt.

Die Hauptstirnräder werden von einem nicht dargestellten Antriebsmotor angetrieben, wobei dieser Motor einem beliebigen Druckwerk zugeordnet werden kann.

Neben den Hauptstirnrädern 10, 11 befindet sich in einer anderen Radflucht auf dem Achszapfen 12 des Plattenzylinders 7 ein Antriebsstirnrad 13, das den Plattenzylinder 7 über ein weiteres Stirnrad 14 mit dem Gummizylinder 5 koppelt. Die Antriebsstirnräder 14 und 15, die in Eingriff stehen, sind auf den Achszapfen 16 der beiden Offsetzylinder 5 und 6 angeordnet. Mit dem Antriebsstirnrad 15 des Offsetzylinders 6 steht das Antriebsstirnrad 17 des Plattenzylinders 8 in Eingriff, wobei auch hier das Antriebsstirnrad auf dem Achszapfen 18 des Plattenzylinders 8 befestigt ist (Fig. 2).

Im gezeigten Ausführungsbeispiel gemäß Fig. 1 nehmen die Seitengestelle 19 jedes Druckwerkes die Lagerungen für die Zylinder und Walzen auf. Hierbei sind den Plattenzylindern 7, 8 Farbwerke 20 und Feuchtwerke 21 zugeordnet.

Zum Druckan- und -abstellen sind die beiden Offsetzylinder 5 und 6 in ihren Lagerungen derart verschwenkbar, daß sie gegenüber den beiden Plattenzylindern 7 und 8 und auch gegeneinander an- bzw. abgestellt werden können. Über die Lagerungen der Plattenzylinder läßt sich eine Schrägstellung derselben durchführen. Die hierfür vorgesehenen Lagerungen sind in den Zeichnungen nicht dargestellt. Auch ist das Antriebsstirnrad 9 mit einer nicht dargestellten Umfangsregisterverstellung versehen, mit der die beiden Plattenzylinder-, Offsetzylinderpaare verdreht werden können.

Die beiden Hauptstirnräder 10, 11 des Hauptantriebes sind über Rollenlager 22 und Lagerzapfen 23 am Seitengestell 19 gelagert. Die Durchmesser der beiden Hauptstirnräder 10, 11 betragen im gezeigten Ausführungsbeispiel etwa 540 mm und entsprechen zusammen etwa dem Abstand der Druckwerke 1, 2 bzw. 2, 3. Da die Anordnung derselben konstruktionsbedingt nicht in einer Flucht erfolgt, entspricht der Durchmesser nicht genau dem Abstand der Druckwerke voneinander. Durch Vergrößerung der Durchmesser läßt sich der Abstand vergrößern.

Über Stehbolzen 24 ist am Seitengestell 19 ein Schild 25 gelagert, das einen Gewindeflansch 26 trägt. In diesem ist ein Gewindezapfen 27 drehbar vorgesehen, der über eine Kupplung 28 das Antriebsstirnrad 9 auf einer an sich bekannten Keil-Wellenverbindung axial verschiebt und aus dem Hauptstirnrad 10 des Hauptantriebes ausrückt (strichpunktiert gezeichnete Stellung). Durch das Ausrücken des Antriebsstirnrades 9 werden die Plattenzylinder 7, und die Offsetzylinder 5, mit den dazugehörigen Farb-20 und Feuchtwerken 21 stillgesetzt.

## Patentansprüche

1. Hauptantrieb für Rollenrotations-Offsetdruckmaschinen mit Reihenanordnung der Gummi-Gummidruckwerke, die jeweils zwei zusammenwirkende Offsetzylinder (5; 6) aufweisen, die über je ein Stirnrad (14 bzw. 15) miteinander und dem Stirnrad (13 bzw. 17) des zugehörigen Plattenzylinders (7 bzw. 8) im Eingriff stehen, bei dem jedes Druckwerk als Antrieb zwei miteinander und jeweils mit den Hauptstirnrädern des benachbarten Druckwerks kämmende, über Lagerzapfen am Seitengestell gelagerte Hauptstirnräder (10; 11) sehr hoher Fertigungsgenauigkeit aufweist, die in einer anderen Radflucht liegen als die Stirnräder (13, 17; 14, 15) der Platten- und Offsetzylinder (7, 8; 5, 6), dadurch gekennzeichnet, daß zur Einleitung der gesamten Antriebskraft in das jeweilige Druckwerk nur einem von den beiden Plattenzylindern (7, 8) eines jeden Druckwerks ein Antriebsstirnrad (9) zugeordnet ist, das mit einem der beiden Hauptstirnräder (10 bzw. 11) im Eingriff steht.

2. Hauptantrieb nach Anspruch 1, dadurch gekennzeichnet, ddaß das Antriebsstirnrad (9) durch axiales Verschieben aus dem Hauptstirnrad (10) ausrückbar ist.

## Claims

1. Main drive for web-fed rotary offset printing machines with tandem arrangement of the printing units, each of which shows two cooperating offset cylinders (5; 6), each of which engages, via a spur wheel (14, 15), with the other and with the spur wheel (13, 17) of the corresponding plate cylinder (7, 8), the drive of each printing unit comprising two main spur wheels (10; 11) of very high manufacturing accuracy which mesh with each other and with the respective main spur wheels of the neighbouring printing unit, said main spur wheels (10; 11) being fastened to the machine side frame via journals and being differently aligned than the spur wheels (13, 17; 14, 15) of the plate cylinders and offset cylinders (7, 8; 5, 6), wherein for supplying the respective printing unit with the entire drive force a drive spur wheel (9) engaging with one of the two main spur wheels (10, 11) is assigned only to one of the two plate cylinders (7, 8) of each printing unit.

2. Main drive according to Claim 1, wherein the drive spur wheel (9) is disengagable from the main spur wheel (10) by axial displacement.

## Revendications

1 - Entraînement principal pour des machines rotatives d'impression offset à bobines qui comportent une disposition en série de groupes d'impression caoutchouc-caoutchouc qui présentent chacun deux cylindres de blanchet (5, 6) qui coopèrent et, chacun par l'intermédiaire d'un pignon (14 ou 15), engrènent l'un avec l'autre et avec le pignon (13 ou 17) du cylindre porte-plaque correspondant (7 ou 8), entraînement principal dans lequel chaque groupe d'impression présente comme entraînement deux pignons principaux (10, 11) de très haute précision de fabrication, qui engrènent l'un avec l'autre et respectivement avec les pignons principaux du groupe d'impression voisin, qui sont montés sur un bâti latéral par l'intermédiaire de tourillons, et qui se trouvent dans un autre alignement que celui des pignons (13, 17; 14, 15) des cylindres porte-plaque et de blanchet (7, 8; 5, 6), caractérisé en ce que pour appliquer la totalité de la force d'entraînement, dans le groupe d'impression respectif, à l'un seulement des deux cylindres porte-plaque (7, 8) de chaque groupe d'impression, correspond un pignon d'entraînement (9) qui engrène avec l'un des deux pignons principaux (10 ou 11).

2 - Entraînement principal selon la revendication 1, caractérisé en ce que, par coulissement axial, on peut désaccoupler le pignon d'entraînement (9) d'avec le pignon principal (10).
